# FASCICULE DE BREVET EUROPEEN

(11) **EP 3 429 808 B1**
(45) Date de publication et mention de la délivrance du brevet: **10.05.2023**
(21) Numéro de dépôt: 17715210.5
(22) Date de dépôt: 06.03.2017
(51) Int. Cl.: B26B 1/02

(54) **COUTEAU A LAME REPLIABLE**
KLAPPKLINGENMESSER
FOLDING-BLADE KNIFE

(30) Priorité: 17.03.2016 FR 1652251
(43) Date de publication de la demande: 23.01.2019
(73) Titulaire: Lepage, Francis, 69380 Dommartin (FR)
(72) Inventeur: Lepage, Francis, 69380 Dommartin (FR)
(74) Mandataire: Cabinet Laurent & Charras
(86) Numéro de dépôt international: PCT/FR2017/050492
(87) Numéro de publication internationale: WO 2017/158255

(56) Documents cités:
- US-A- 4 893 409
- US-A- 5 111 581
- US-A1- 2006 230 620
- US-B1- 6 397 477
- US-B1- 8 490 288

## Description

### DOMAINE TECHNIQUE

L'invention concerne un couteau, notamment de poche, à lame repliable, muni d'un système à ouverture assistée de la lame.

Plus précisément, la lame, articulée sur le manche du couteau, est susceptible de venir se loger dans un évidement prévu à cet effet au sein dudit manche, ou de venir glisser sur le manche. L'invention vise plus spécifiquement un dispositif permettant d'induire la sortie de la lame hors d'un tel évidement, selon une amplitude plus ou moins importante, afin de faciliter ensuite le positionnement de la lame selon sa position opérationnelle par l'utilisateur.

### ART ANTERIEUR

Les couteaux à lame repliable sont déjà anciens et très largement répandus. Ils permettent, en raison du positionnement en position repliée de la zone aiguisée de la lame à l'intérieur du manche, leur transport en toute sécurité, notamment dans une poche d'un vêtement.

En revanche, les couteaux de ce type connus à ce jour, présentent un certain nombre d'inconvénients parmi lesquels on peut citer :
- le verrouillage de la lame en position opérationnelle, c'est-à-dire dépliée, est par exemple assuré au moyen de divers dispositifs, tels que par exemple une virole rotative positionnée au voisinage de la zone d'articulation de la lame sur le manche, une lame ressort faisant office de pion à forcer, et de manière générale de point de résistance, ou encore le système bien connu sous l'expression anglo-saxonne « *liner lock* », et constitué d'une lame ressort intégrée au sein du manche, et qui agit contre la lame, ou contre un épaulement ménagé au voisinage de la base de la lame : quel que soit le système de verrouillage ainsi utilisé, il s'avère à l'usage que le déverrouillage de la lame est malaisé, souvent en raison de la puissance dudit moyen, ce déverrouillage pouvant nécessiter la mise en oeuvre des deux mains, et qu'en outre, pour certain de ces systèmes, la position du couteau se trouve inversée ;
- ce verrouillage peut également être réalisé par un système qui comprime un ressort d'ouverture (type couteau à cran d'arrêt). Le blocage proprement dit résulte de la coopération d'un pion avec une forme ménagée au sein de la lame. Ce système permet d'automatiser l'ouverture de la lame, et en outre d'éviter le repliage intempestif de la lame, et donc corollairement les risques de blessures par coupure. En revanche, le couteau ainsi réalisé s'avère dangereux en raison du caractère brutal de l'ouverture, ayant au demeurant conduit l'administration française à le classer en arme de quatrième catégorie, dont la détention est sévèrement réglementée ;
- le blocage de la lame en position fermée, ou le simple maintien de la lame dans cette position, afin d'éviter toute sortie intempestive de la lame, résulte souvent de la mise en oeuvre d'un ressort ou de points de blocage : l'expérience démontre que le retrait de la lame hors du manche s'avère difficile en raison justement d'un tel ressort ou d'un tel système de blocage, nonobstant la présence, quelque fois, d'une rainure ménagée au bord de la lame, au sein de laquelle l'extrémité d'un ongle peut-être insérée.

Le document US 6 397 477 décrit un exemple de tels couteaux.

L'objectif visé par l'invention est de favoriser l'utilisation de tels couteaux à lame repliable en les munissant d'un dispositif apte, à la demande de l'utilisateur, à engendrer l'ouverture de la lame, partielle ou totale, et typiquement d'une vingtaine de degrés par rapport à l'axe longitudinal du manche, afin de permettre la préhension de la lame par l'utilisateur pour la positionner en mode opérationnel c'est-à-dire la déplier complètement, voire de permettre à la lame de se déployer seule, c'est-à-dire sans intervention de l'utilisateur.

L'invention vise également la possibilité d'adjoindre à un tel couteau un dispositif d'atténuation des effets des moyens permettant l'ouverture de la lame, destiné à diminuer, voire annuler l'agressivité résultant d'une sortie ou d'un déploiement trop rapide de la lame.

### EXPOSE DE L'INVENTION

A cet effet, l'invention concerne un couteau à lame repliable, comprenant un manche définissant un évidement au sein duquel une lame, articulée au voisinage de l'une des extrémités du manche, est susceptible d'être escamotée.

Selon l'invention, le manche intègre :
- un premier moyen, apte à verrouiller la lame en position repliée, afin d'éviter la sortie intempestive de ladite lame hors du manche ;
- au voisinage de la zone d'articulation de la lame sur le manche,
   ▪ un second moyen apte à déverrouiller ledit premier moyen de verrouillage, ledit second moyen étant actionnable par l'utilisateur,
   ▪ un troisième moyen apte à induire la rotation de la lame autour de son axe d'articulation après son déverrouillage.

Selon l'invention, le manche comprend également un moyen additionnel propre à engendrer la rotation partielle de la lame hors du manche lors de l'action de déverouillage.

En d'autres termes, l'invention consiste à munir un couteau à lame repliable :
▪ d'un organe de verrouillage de la lame en position fermée c'est-à-dire escamotée au sein du manche, ledit moyen étant déverrouillable par actionnement de l'utilisateur induisant simultanément le déverrouillage effectif de la lame et la sortie partielle ou totale de cette dernière hors de la fente ou de l'évidement ménagé au sein du manche, et
▪ d'un organe apte à limiter la vitesse de rotation de la lame ou l'amplitude de sortie de la lame hors du manche après déverrouillage, ce afin d'optimiser la sécurité de l'utilisateur lors de l'ouverture de ladite lame.

Ce faisant, ladite lame subissant une rotation limitée, typiquement d'une vingtaine de degrés par rapport à l'axe longitudinal du manche, l'utilisateur peut la saisir notamment au niveau de son extrémité libre, sans risque de se couper et sans difficultés, aux fins de la déplier complètement et la positionner en mode opérationnel.

Selon l'invention, le manche comporte deux platines s'étendant sensiblement selon toute la longueur de la fente qu'il définit. L'une de ces platines présente une lamelle ressort munie d'un ergot apte à coopérer avec un évidement ménagé à cet effet au sein de la base de la lame pour la maintenir en position verrouillée, cette lamelle ressort étant susceptible de coopérer avec un organe de déverrouillage (le second moyen) actionnable par l'utilisateur, et ménagé au voisinage de la zone d'articulation de la lame sur le manche.

Selon l'invention, ladite platine comporte une seconde lamelle ressort, également munie d'un ergot apte à coopérer avec un évidement ménagé à cet effet au sein de la base de la lame, et destinée à limiter l'amplitude de rotation de la lame une fois celle-ci déverrouillée.

Selon l'invention, le troisième moyen apte à engendrer la rotation de la lame est constitué d'une lame ressort, repliée sur elle-même, définissant ainsi deux branches, dont l'une est solidarisée à une entretoise séparant les deux platines, et dont l'autre vient prendre appui contre la lame.

Selon l'invention, le couteau peut comporter au moins un moyen de freinage ou d'amortissement de la rotation de la lame. Ce moyen est par exemple constitué par au moins une rondelle ressort compressible, typiquement réalisée en acier inoxydable, associée de manière coaxiale avec l'axe d'articulation de la lame, cette rondelle étant apte à freiner la rotation de la lame sous l'effet dudit ressort par frottement. Cette rondelle ressort peut être réduite à une simple portion de rondelle, et par exemple la moitié d'une rondelle.

Alternativement, ce freinage peut résulter de ladite seconde lamelle ressort mentionnée précédemment, qui en fonction de l'effet ressort qui lui est conférée par construction, peut suffire à assurer cette action de freinage.

Ce faisant, on optimise la sécurité d'un tel couteau en limitant les risques de blessures lors de la sortie de la lame.

Selon une autre caractéristique de l'invention, la zone d'articulation de la lame comporte un ressort spiralé monté coaxialement avec l'axe d'articulation de la lame et coopérant avec cette dernière, l'action du ressort étant libérée lorsque l'organe de déverrouillage est actionné par l'utilisateur, provoquant dès lors la rotation de la lame et sa sortie hors de la fente du manche, et éventuellement le dépliage complet de la lame.

### DESCRIPTION SOMMAIRE DES FIGURES

La manière dont l'invention peut être réalisée et les avantages qui en découlent, ressortiront mieux des exemples de réalisation qui suivent, donnés à titre indicatif et non limitatif à l'appui des figures annexées, et dans lesquels des références identiques désignent des éléments identiques ou analogues.

La figures 1, 2 et 3 illustrent le couteau à lame repliable conforme à l'invention en perspective, respectivement en position fermée, ouverte et donc opérationnelle et en position de préouverture.
La figure 4 est une vue schématique en éclaté du couteau des figures précédentes en position replié (lame escamotée).
La figure 5 est une représentation schématique de l'une des deux platines intégrées dans le manche du couteau de l'invention.
Les figures 6, 7 et 8 sont des vues schématiques partielles du couteau de l'invention, respectivement en position fermée, en position de préouverture, et ouverte et donc opérationnelle.
La figure 9 est une représentation schématique de l'une des faces de la lame du couteau de l'invention.
La figure 10 est une vue en section du couteau de l'invention en position semi-déplié.

### DESCRIPTION DETAILLEE DE L'INVENTION

Les figures 1, 2 et 3 illustrent schématiquement le couteau conforme à l'invention. Celui-ci est du type à lame repliable, c'est-à-dire que la lame (1) dont il est muni, typiquement réalisée en acier inoxydable, est susceptible de se replier au sein d'un évidement ménagé au sein du manche (2).

La lame (1) est articulée au voisinage de l'une des extrémités du manche (2) par rapport à un axe d'articulation (7).

Le manche (2) peut être réalisé en toute matière (bois, plastique...). En l'espèce, il comporte typiquement deux coques externes (3, 4), fixées chacune par des vis (5) sur une platine interne respective (9, 8), elles-mêmes assemblées entre elles au moyen d'une entretoise (10). Les platines définissent entre elles le logement ou fente destiné à recevoir la lame (1).

On a représenté plus spécifiquement en figure 3, la position du couteau avec la lame positionnée en préouverture, constituant l'une des caractéristiques du résultat à atteindre conformément à une forme de réalisation de l'invention.

On a représenté avec la référence (6), un bouton poussoir, actionnable par l'utilisateur par simple pression, et destiné, conformément à l'invention, à induire la préouverture de la lame aux fins d'aboutir au résultat illustré en figure 3. Ce bouton poussoir (6) est là encore, positionné au voisinage de la zone d'articulation de la lame sur le manche. Plus précisément, ce bouton poussoir (6) est intégré dans un boitier (11), prolongeant la coque (3) au niveau de la zone d'articulation de la lame (1), et solidarisé aux platines internes, également au moyen de vis, ou de tout autre moyen, tels que des crochets.

La figure 4 illustre en éclaté les différents composants du couteau de l'invention.

On a illustré en détail avec la figure 5, l'une (8) des deux platines. Celles-ci sont typiquement réalisées en acier inoxydable. Ces deux platines sont parallèles l'une à l'autre, et en outre au plan général dans lequel s'inscrit la lame (1).

La platine (8) joue un rôle important dans le cadre de l'invention. A cet effet, elle est munie de deux lamelles ressort, respectivement (12) et (13), provenant de sa découpe. On confère le caractère élastique aux deux lamelles par traitement thermique approprié de l'acier, technique au demeurant bien connue dans le domaine considéré.

L'extrémité libre (16) de la lame-ressort (12) est pourvue sur sa face dirigée en direction de l'autre platine (9), d'un ergot (14), dirigé en direction de la platine (9), et destiné à coopérer avec deux lumières ou évidements (18, 19) ménagés au voisinage de la base de la lame (1), respectivement lorsque celle-ci est en position totalement dépliée et en position repliée. Ainsi, en raison de l'effet ressort de la lamelle (12), le blocage en position fermée de la lame (1) à l'intérieur de la fente du manche (2) est assuré par coopération de l'ergot (14) avec l'évidement (19), évitant toute ouverture intempestive de la lame. Corollairement, en raison du même effet, la lame (1) est bloquée en position ouverte par coopération de l'ergot (14) avec l'évidement (18). On observe d'ailleurs que ces deux évidements sont d'une part, positionnés à même distance de l'orifice (20) permettant le passage de l'axe de rotation (7) de la lame (1), et d'autre part, de manière sensiblement diamétralement opposée l'un par rapport à l'autre par rapport à cet orifice. Ceci s'explique par le fait que l'amplitude de débattement de la lame est sensiblement de 180°.

Le déverrouillage de la lame (1) est obtenu par actionnement d'un bouton poussoir (6). Celui-ci est muni d'un ergot (22) venant prendre appui au niveau de l'extrémité (16) de ladite lamelle-ressort (12), libérant ainsi l'ergot (14) de sa coopération avec l'évidement (18) ménagé.

Le bouton poussoir (6) est soumis à l'action d'une lame-ressort (23) solidarisée au boitier (11), de telle sorte à induire, en l'absence de contrainte, c'est-à-dire lorsqu'il n'est pas actionné par l'utilisateur, son positionnement en mode non opérationnel, c'est-à-dire n'induisant pas la libération de la lame (1).

Il vient donc d'être décrit le premier moyen apte à déverrouiller la lame lorsque celle-ci est complètement escamotée au sein du manche.

Le couteau conforme à une première forme de réalisation de l'invention comporte également un second moyen apte à permettre, lorsque la lame (1) est déverrouillée après actionnement du bouton poussoir (6), la rotation de cette dernière d'une vingtaine de degrés environ par rapport à l'axe longitudinal du manche, afin de permettre ultérieurement sa préhension par l'utilisateur.

A cet effet et selon l'invention, ce moyen est par exemple constitué d'une lame ressort (24), repliée sur elle-même afin de définir deux branches. L'extrémité libre de la première branche est solidarisée à l'entretoise (10), et l'autre branche prend appui sur la lame (1). De fait, et lorsque la lame (1) est déverrouillée, ladite branche de la lame ressort (24) induit sa rotation par rapport à l'axe d'articulation (7).

L'amplitude de cette rotation est cependant limitée à une vingtaine de degrés. Pour ce faire, la seconde lamelle ressort (13) de la platine (8) est munie d'un ergot (15), également dirigé en direction de l'autre platine (9). Cet ergot (15) est destiné à coopérer avec un évidement ou lumière oblong (21) ménagé au niveau de la base de la lame, l'orientation de ladite lumière étant concentrique avec l'axe de rotation de la lame (1). Ainsi, en jouant sur la longueur et/ou sur la position de cette lumière, on définit l'ouverture possible de la lame (1) après son déverrouillage. En outre, en fonction de l'intensité de l'effet ressort conféré par construction à cette lamelle ressort (13), et donc corollairement à la friction que son extrémité libre exerce sur la lame (1), celle-ci peut exercer une action de freinage sur ladite lame lors du déverrouillage, et corollairement limiter l'amplitude de rotation de la lame et/ou sa vitesse de rotation.

Selon une autre forme de réalisation de l'invention, le dépliage de la lame est intégral. A cet effet, on munit en outre le couteau d'un ressort à spirale (non représenté), positionné coaxialement avec l'axe d'articulation de la lame, dont l'un des points d'application sur cette dernière est constitué par une fente radiale (25) ménagée à partir de l'orifice (20), et dont l'autre point d'application est constitué par le boitier.

Afin de limiter l'action trop brutale de ces ressorts (lame ressort (24) et ressort à spirale), la rotation de la lame est freinée au moyen d'au moins une rondelle ressort compressible (26), positionnée au niveau de l'axe de rotation de cette dernière, assurant ainsi un frottement limitant la libre rotation de la lame hors du manche lorsqu'elle est déverrouillée. La mise en oeuvre d'un tel système de freinage permet avantageusement de sur-dimensionner le ressort spirale afin de disposer d'un effet pérenne dans le temps de la rotation de la lame.

On conçoit ainsi tout l'intérêt du couteau de la présente invention. Tout d'abord, il offre un verrouillage relativement intense de la lame, respectivement en position fermée et en position ouverte. En outre, il offre la possibilité d'un déverrouillage ergonomique de la lame, à l'aide d'un simple bouton poussoir idéalement situé lorsque l'on tient le couteau en position opérationnelle.

Par ailleurs, il permet une pré-ouverture de la lame en toute sécurité et sans agressivité.

## Revendications

1. Couteau à lame repliable, comprenant un manche (2) définissant un évidement au sein duquel une lame (1), articulée au voisinage de l'une des extrémités du manche, est susceptible d'être escamotée, le manche (2) intégrant :
- un premier moyen (12, 14, 16), apte à verrouiller la lame (1) en position repliée, afin d'éviter la sortie intempestive de ladite lame hors du manche (2) ;
- au voisinage de la zone d'articulation de la lame sur le manche,
▪ un second moyen (6, 22) apte à déverrouiller ledit premier moyen de verrouillage, ledit second moyen étant actionnable par l'utilisateur,
▪ un troisième moyen (24) apte à induire la rotation de la lame autour de son axe d'articulation après son déverrouillage ;
***caractérisé* en ce que** le manche intègre également un moyen additionnel propre à engendrer la rotation partielle de la lame hors du manche lors de l'action de déverrouillage entre la position repliée et une position ouverte ou dépliée.

2. Couteau à lame repliable selon la revendication 1, ***caractérisé* en ce que** le manche comporte deux platines (8, 9) s'étendant sensiblement selon toute la longueur de la fente qu'il définit, l'une (8) de ces platines présentant une lamelle ressort (12) munie d'un ergot (14) apte à coopérer avec un évidement (19) ménagé à cet effet au sein de la base de la lame (1) pour la maintenir en position verrouillée, cette lame ressort (12) étant susceptible de coopérer avec le second moyen (6, 22).

3. Couteau à lame repliable selon la revendication 2, ***caractérisé* en ce que** l'ergot (14) est apte à coopérer avec un évidement (18) ménagé au sein de la base de la lame (1) afin de maintenir cette dernière en position ouverte ou dépliée.

4. Couteau à lame repliable selon l'une des revendications 2 et 3, ***caractérisé* en ce que** ladite platine (8) comporte une seconde lamelle ressort (13), également munie d'un ergot (15) apte à coopérer avec un évidement (21) ménagé à cet effet au sein de la base de la lame, et destinée à limiter l'amplitude de rotation de la lame une fois celle-ci déverrouillée.

5. Couteau à lame repliable selon la revendication 4, ***caractérisé* en ce que** ladite seconde lamelle ressort (13) fait fonction de moyen additionnel propre à limiter la vitesse de rotation ou de sortie de la lame et/ou l'amplitude de rotation de la lame hors du manche lors de l'action de déverrouillage.

6. Couteau à lame repliable selon l'une des revendications 1 à 5, ***caractérisé* en ce que** ledit moyen additionnel comprend en outre au moins une rondelle ressort compressible (26) ou une portion de rondelle, positionnée sur l'axe d'articulation de la lame (1), apte à freiner la rotation de la lame sous l'effet dudit ressort par frottement.

7. Couteau à lame repliable selon l'une des revendications 1 à 6, ***caractérisé* en ce que** le troisième moyen apte à engendrer la rotation de la lame est constitué d'une lame ressort (24), repliée sur elle-même, définissant ainsi deux branches, dont l'une est solidarisée à une entretoise (10) séparant et solidarisant entre elles les deux platines (8, 9), et dont l'autre branche vient prendre appui contre la lame.

## Patentansprüche

1. Klappmesser, umfassend einen Schaft (2), der einen Hohlraum definiert, in den eine Klinge (1), über Gelenk verbunden nahe einem der Enden des Schaftes, eingeklappt werden kann, dabei enthält der Schaft (2):
- eine erste Vorrichtung (12, 14, 16), mit der die Klinge (1) in der eingeklappten Position verriegelt werden kann, um ein unkontrolliertes Ausklappen dieser Klinge aus dem Schaft (2) zu verhindern;
- in der Nähe des Gelenkbereichs von Klinge und Schaft,
▪ eine zweite Vorrichtung (6, 22) zur Entriegelung der erwähnten ersten Verriegelungsvorrichtung, diese zweite Vorrichtung kann dabei vom Benutzer betätigt werden,
▪ eine dritte Vorrichtung (24) kann nach der Entriegelung die Rotation der Klinge um ihre Gelenkachse, ermöglichen;
***dadurch gekennzeichnet, dass*** der Schaft auch eine zusätzliche Vorrichtung enthält, die in der Lage ist, bei der Entriegelung eine teilweise Rotation der Klinge außerhalb des Schaftes, zwischen der eingeklappten Position und einer offenen oder ausgeklappten Position, zu ermöglichen,

2. Klappmesser nach Anspruch 1, ***dadurch gekennzeichnet, dass*** der Schaft zwei Platinen (8, 9) enthält, die im Wesentlichen über die gesamte Länge des Schlitzes verlaufen, den er definiert, eine (8) dieser Platinen weist eine Federlamelle (12) auf, versehen mit einer Nase (14), die mit einem Hohlraum (19) kooperieren kann, der zu diesem Zweck innerhalb der Basis der Klinge (1) vorgesehen ist, um sie in der verriegelten Position zu halten, diese Federklinge (12) kann dabei mit der zweiten Vorrichtung (6, 22) kooperieren.

3. Klappmesser nach Anspruch 2, ***dadurch gekennzeichnet, dass*** die Nase (14) mit einem Hohlraum (18) kooperieren kann, der innerhalb der Basis der Klinge (1) ausgespart ist, um diese in einer offenen oder ausgeklappten Position zu halten.

4. Klappmesser nach einem der Ansprüche 2 und 3, ***dadurch gekennzeichnet, dass*** die erwähnte Platine (8) eine zweite Federlamelle (13) enthält, ebenfalls mit einer Nase (15) versehen, die in der Lage ist mit einem Hohlraum (21) zu kooperieren, der hierzu innerhalb der Basis der Klinge (1) ausgespart ist und dazu bestimmt ist die Rotationsamplitude der Klinge zu begrenzen, sobald diese entriegelt wurde.

5. Klappmesser nach Anspruch 4, ***dadurch gekennzeichnet, dass*** die erwähnte zweite Federlamelle (13) als zusätzliche Vorrichtung dient, um die Rotations- oder Ausfahrgeschwindigkeit der Klinge und/ oder die Rotationsamplitude der Klinge aus dem Schaft bei der Entriegelung zu begrenzen.

6. Klappmesser nach einem der Ansprüche 1 bis 5, ***dadurch gekennzeichnet, dass*** diese zusätzliche Vorrichtung außerdem eine zusammendrückbare Tellerfeder (26) enthält oder einen Tellerabschnitt, positioniert auf der Gelenkachse der Klinge (1), die in der Lage ist, die Rotation der Klinge unter der Wirkung dieser Feder durch Reibung zu bremsen.

7. Klappmesser nach einem der Ansprüche 1 bis 6, ***dadurch gekennzeichnet, dass*** die dritte Vorrichtung, die in der Lage ist, die Rotation der Klinge zu veranlassen, aus einem Federblatt (24) besteht, um sich selbst geklappt, das so zwei Zweige definiert, von denen einer an einem trennenden Abstandhalter (10) befestigt ist, der die beiden Platinen (8, 9) voneinander trennt und aneinander befestigt, während der andere Zweig gegen die Klinge drückt.

## Claims

1. A folding blade knife, comprising a handle (2) defining a recess into which a blade (1), hinged in the vicinity of one of the ends of the handle, is capable of retracting, the handle (2) integrating:
- first means (12, 14, 16) capable of locking the blade (1) in folded position to avoid an untimely coming out of said blade from the handle (2);
- in the vicinity of the area where the blade is hinged to the handle,
▪ second means (6, 22) capable of unlocking said first locking means, said second means being operable by the user,
▪ third means (24) capable of inducing the rotation of the blade around its hinge axis after it has been unlocked;
***characterized* in that** the handle also integrates additional means capable of generating the partial rotation of the blade out of the handle during the unlocking action between the folded position and an open or unfolded position.

2. The folding blade knife of claim 1, ***characterized* in that** the handle comprises two plates (8, 9) substantially extending along the entire length of the slot that it defines, one (8) of these plates having a leaf spring (12) provided with a lug (14) capable of cooperating with a recess (19) provided for this purpose within the base of the blade (1) to hold it in locked position, the spring leaf (12) being capable of cooperating with the second means (6, 22).

3. The folding blade knife of claim 2, ***characterized* in that** the lug (14) is capable of cooperating with a recess (18) formed within the base of the blade (1) to hold the latter in open or unfolded position.

4. The folding blade knife of any of claims 2 and 3, ***characterized* in that** said plate (8) comprises a second leaf spring (13), also provided with a lug (15) capable of cooperating with a recess (21) provided for this purpose within the base of the blade, and intended to limit the rotation amplitude of the blade once the latter has been unlocked.

5. The folding blade knife of claim 4, ***characterized* in that** said second leaf spring (13) behaves as additional means capable of limiting the speed of the rotation or of the coming out of the blade from the handle and/or of the rotation amplitude of the blade out of the handle during the unlocking action

6. The folding blade knife of any of claims 1 to 5, ***characterized* in that** said additional means further comprise at least one compressible spring lock washer (26) or a washer portion, positioned on the hinge axis of the blade (1), capable of slowing down the blade rotation under the effect of said spring by friction.

7. The folding blade knife of any of claims 1 to 6, ***characterized* in that** the third means capable of generating the rotation of the blade are formed of a spring leaf (24), folded on itself, thus defining two branches, one of which is fastened to a spacer (10) separating and fastening together the two plates (8, 9) and the other one of which bears against the blade.
